# FASCICULE DE BREVET EUROPEEN

(11) **EP 2 768 638 B1**
(45) Date de publication et mention de la délivrance du brevet: **20.04.2016**
(21) Numéro de dépôt: 12761953.4
(22) Date de dépôt: 14.09.2012
(51) Int. Cl.: B26B 19/38

(54) **SYSTEME DE COUPE POUR TONDEUSE**
SCHNEIDESYSTEM FÜR HAARSCHNEIDEMASCHINE
CUTTING SYSTEM FOR A HAIRCLIPPER

(30) Priorité: 17.10.2011 EP 11185443
(43) Date de publication de la demande: 27.08.2014
(73) Titulaire: Babyliss Faco S.P.R.L., 4020 Wandre (BE)
(72) Inventeur: SMAL, Olivier, 4623 Magnee (BE)
(74) Mandataire: Pronovem
(86) Numéro de dépôt international: PCT/EP2012/068143
(87) Numéro de publication internationale: WO 2013/056926

(56) Documents cités:
- US-A1- 2009 126 201
- US-A1- 2011 131 790

## Description

### Objet de l'invention

La présente invention se rapporte à un système de coupe pour une tondeuse à cheveux. Elle se rapporte plus particulièrement à une lame mobile comportant une pluralité de dents de hauteur et d'angle d'attaque différents.

### Etat de la technique

Les tondeuses à cheveux sont désormais aussi bien utilisées par les coiffeurs que par le grand public. Les tondeuses destinées aux professionnels de la coiffure sont néanmoins plus puissantes car elles sont soit directement reliées au secteur 230 V, soit munies de batteries puissantes permettant l'utilisation de couteaux produisant une coupe quasi perpendiculaire du cheveu. Ce type de tondeuse comporte des lames mobiles avec des dents profondes (longues) qui ne subissent aucune limitation en termes d'angle d'attaque du cheveu car des couples de force très puissants sont disponibles.

Les tondeuses grand public sont nettement moins puissantes et doivent concilier l'angle d'attaque du cheveu (angle d'ouverture des dents), et donc la capacité de tonte et la puissance disponible. Ce compromis se traduit notamment par la configuration des dents sur la lame mobile, dont la forme géométrique doit être ajustée à cette contrainte. Pour obtenir une bonne capacité de coupe, on doit ouvrir (agrandir) l'angle d'ouverture des dents mais pour garder un nombre suffisant de dents, les creux doivent être peu profonds ce qui ne permet pas de couper beaucoup de cheveux en peu de temps.

Par ailleurs, les fabricants recherchent actuellement des méthodes de fabrication optimisées pour pouvoir offrir un produit de moindre coût au grand public. Parmi ces méthodes, la gravure, ou « etching » en anglais, présente un avantage considérable à condition que la lame à traiter soit suffisamment mince.

La méthode du « etching » consiste à imprimer une couche de polymère ou de cire protectrice sur une lame d'acier et à traiter celle-ci ensuite par un acide afin de créer des évidements aux endroits non protégés. Les endroits non attaqués constitueront les dents de lame.

Nous sommes donc en présence de deux contraintes, la première étant la puissance limitée d'une tondeuse « grand public » et la seconde étant l'épaisseur relativement limitée de la lame mobile pour pouvoir pratiquer une érosion chimique (« etching »). Par épaisseur limitée, nous entendons une dimension inférieure au mm, et de préférence inférieure à 0,5 mm.

Les faibles épaisseurs de lame et la puissance limitée imposent donc non seulement un angle d'attaque du cheveu assez grand de type « guillotine », mais également une dent relativement courte car une dent fine et longue aurait tendance à casser à cause de la faible épaisseur de la lame.

D'autre part, il est nécessaire d'avoir une certaine profondeur (longueur) de dent pour ne pas entraver la capacité de tonte.

La problématique de l'optimalisation des systèmes de coupe des tondeuses a été étudiée dans l'art antérieur. Les documents FR 2 398 584, US 2006/0156549, GB 2 435 845 et DE 10 2009 035 232 A1 sont notamment représentatifs de ce type d'étude, bien qu'ils ne se consacrent pas à l'optimalisation d'un système de coupe d'une tondeuse « grand public » comme celle que nous évoquons dans la présente demande de brevet.

### Buts de l'invention

La présente invention vise à fournir un système de coupe optimalisé pour une tondeuse « grand public ». Cette optimalisation porte à la fois sur la performance de coupe avec l'handicap d'une puissance relativement limitée et sur la diminution du coût de fabrication en utilisant une lame mince pouvant être fabriquée par « etching ».

Plus particulièrement, la présente invention vise à établir une géométrie praticable sur lame mince pour une tondeuse « grand public » et pour un mode particulier de l'invention, une relation entre la géométrie des dents de la lame mobile et la force disponible pour la tonte.

### Principaux éléments caractéristiques de l'invention

La présente invention divulgue un système de coupe pour une tondeuse à cheveux comportant une lame mobile et une lame fixe, ladite lame mobile se déplaçant, en utilisation, dans un mouvement de va-et-vient avec une force F, caractérisé en ce que ladite lame mobile comporte un nombre de dents N de deux longueurs différentes (x) et (y) et présentant deux angles d'attaque α et β, la relation entre les deux longueurs et les angles d'attaque étant défini de la manière suivante:
- le rapport x/y est compris entre 1,33 et 6 ;
- le rapport β/α est compris entre 1,2 et 3,55 ;
avec
- α compris entre 9° et 15° ;
- β compris entre 18° et 32°.

Des modes d'exécution particuliers de l'invention présentent au moins une, ou une combinaison appropriée, des caractéristiques suivantes :
- De préférence la relation entre les deux longueurs et les angles d'attaque est:
   - le rapport x/y est compris entre 1,5 et 3 ;
   - le rapport β/α est compris entre 1,42 et 2,8 ;
   avec
   - α compris entre 10° et 14° ;
   - β compris entre 20° et 28°.
- De préférence la relation entre les deux longueurs et les angles d'attaque est:
   - le rapport x/y est compris entre 1,54 et 2,6 ;
   - le rapport β/α est compris entre 1,61 et 2,36 ;
   avec
   - α compris entre 11° et 13° ;
   - β compris entre 20° et 24°.
- Les variables (x, y) et α, β sont ajustées de telle manière que le nombre de dents N sur une lame mobile donnée reste constant.
- La longueur (x) est constante et que les seules variables sont la longueur (y) et les angles α et β.
- De préférence la somme α + β est constante.
- De préférence (x) est compris entre 2mm et 4mm, de préférence entre 2 et 3mm, et que (y) est compris entre 0,3mm et 2mm, de préférence entre 0,5 et 1,5mm.
- De préférence F est inférieur à 16 N et de préférence inférieur à 13 N
- De préférence les lames ont une épaisseur inférieure à 1 mm, de préférence inférieure à 0,8mm, de manière particulièrement préférée inférieure à 0,6 mm.

### Brève description des figures

Les figure 1 et 2 représentent une vue en plan d'une lame mobile de l'art antérieur prévu pour une tondeuse de grande puissance avec une longueur de dent importante.

Les figure 3 et 4 représentent une vue en plan d'une lame mobile de l'art antérieur prévu pour une tondeuse « grand public » avec une longueur de dent plus faible.

Les figure 5 à 10 représentent des vues en plan d'une série de configurations possibles d'une portion de lame mobile selon l'invention, où l'on a fait varier les paramètres (y) entre 0,5 et 1,8 mm, ainsi que α entre 9° et 15° et β entre 18° et 30°. D'autres configurations ont été testées où, en plus des paramètres précédents, on a fait varier le paramètre (x). Pour des raisons d'économies de figures, celle-ci n'ont cependant pas été représentées.

La figure 11 représente la méthode de mesure de la force exercée par la lame mobile, en utilisation, pendant son mouvement de va-et-vient.

La figure 12 représente une vue de détail en 3 D de la tête de la tondeuse munie de la lame mobile selon l'invention.

### Description détaillée de l'invention

La performance d'une tondeuse de cheveux dépend de nombreux facteurs qui peuvent être d'autant plus limitatifs que la puissance disponible est faible.

Sans prétendre à l'exhaustivité, on peut citer la géométrie de la lame mobile et de la lame fixe, et notamment la longueur et les angles d'ouverture des dents, les angles d'aiguisage et le nombre de dents, la lubrification facilitant le mouvement de va-et-vient, et la vitesse de ce mouvement, la pression de la lame mobile sur la lame fixe, etc.

L'optimalisation du système de coupe d'une tondeuse à cheveux est donc un problème multifactoriel. La présente demande de brevet a délibérément choisi d'aborder ce problème par l'un de ses paramètres prépondérants, qui est la géométrie des dents sur la lame mobile. Cette géométrie est conditionnée par les angles d'ouverture combinés à la longueur des dents.

La présente invention ne tient pas compte d'une éventuelle adaptation de la géométrie des dents de la lame fixe aux dents de la lame mobile. On considère donc que la lame fixe possède invariablement des dents régulières de forme globalement triangulaire et dont la longueur dépasse légèrement celle de la lame mobile pour éviter d'éventuelles blessures sur le cuir chevelu. Néanmoins l'exposé qui suit pourrait également s'appliquer à la lame fixe.

Afin de trouver le meilleur compromis entre le couple de force disponible et l'angle d'ouverture des dents, la dent de la lame mobile a été configurée de manière à obtenir une dent assez longue avec un angle d'ouverture fermé. Elle présente une forme qui est en quelque sorte la synthèse entre les dents longues resserrées généralement présentes sur les tondeuses de forte puissance (voir fig. 1) et les dents courtes utilisées jusqu'à présent sur les tondeuses « grand public » de faible puissance (voir fig. 1 et 2).

Le procédé de fabrication des lames par « etching » permet seulement la réalisation de lames très fines avec un profil très aiguisé. Néanmoins, dans ce cas de figure, plus la dent est longue, plus elle est fragile. Pour palier cette fragilité, on coupe la pointe de la dent et on la creuse afin d'obtenir une double pointe avec des angles différents (α, β - voir fig. 3,4 et 5).

Les variables étudiées dans la présente demande de brevet sont les longueurs x et y et les angles α et β (voir figures). L'influence des angles d'aiguisage des lames mobiles et fixes a été délibérément ignorée. On considère ici simplement qu'un aiguisage optimal a été pratiqué permettant de se concentrer sur les autres paramètres cités ci-dessus.

La force F exercée par la lame mobile a été mesurée avec un dynamomètre. Le schéma de cette mesure est représenté à la figure 8.

Des essais ont été réalisés avec des tondeuses de puissance différente qui ont permis de délimiter les paramètres F, x et y et les angles α et β. Pour des valeurs de α inférieures à 9° et des valeurs β inférieures à 18°, le nombre de dents N par unité de longueur est relativement élevé si les rapports x/y sont faibles, par exemple inférieurs à 1,33. Ce cas de figure se rapproche des lames prévues pour les tondeuses professionnelles et nécessite une puissance élevée. Par ailleurs, les dents relativement longues ont besoin d'une épaisseur de lame relativement importante et vont à l'encontre de l'utilisation de la technologie « etching » pour ce type de lame.

Pour des valeurs de α supérieures à 15° et des valeurs β supérieures à 32°, le nombre de dents N par unité de longueur est relativement faible si les rapports x/y sont élevés, par exemple supérieurs à 6. Ce cas de figure ne nécessite pas une puissance élevée et permet l'utilisation de la technologie « etching » pour ce type de lame. La capacité de tonte de ce type de lame est cependant relativement limitée.

Entre les deux extrêmes décrits ci-dessus, toute une série de configurations sont bien entendu possibles. Il a cependant été déterminé expérimentalement que pour une lame d'une épaisseur inférieure à 0,6 mm, des valeurs de x supérieures à 5 mm, de préférence supérieures à 4 mm, étaient difficilement praticables pour des questions de fragilité de la lame. Par ailleurs, les valeurs de x inférieures à 1 mm, de préférence inférieures à 2 mm, n'ont pas vraiment d'intérêt en pratique car elles limitent trop fortement la capacité de coupe.

Dans la mesure où l'objectif de la présente invention était de proposer une lame pour une tondeuse « grand public », nous avons réalisé les essais avec des tondeuses de ce type. Celles-ci ne sont pas capables de délivrer des forces sur la lame mobile dépassant environ 20 N, elles sont généralement même inférieures à 15 N.

Les essais les plus concluants ont été représentés dans le tableau ci-dessous. Ils sont simplement illustratifs, et en aucune manière destinés à limiter la portée de la présente invention. Ces essais ont néanmoins permis de délimiter approximativement les plages des longueurs et des rapports de longueur des dents ainsi que les angles praticables sur une lame mobile relativement mince. Le tableau ci-dessous montre que l'on peut obtenir une tondeuse performante avec une combinaison judicieuse des angles d'ouverture et des longueurs de dents, même pour une force délivrée sur la lame de moins de 16 N.

| **Essai** | **X (mm)** | **Y (mm)** | **x/y** | **α°** | **β°** | **β/α** | **F (N)** | **Evaluation coupe** |
|---|---|---|---|---|---|---|---|---|
| **1** | 2 | 1,5 | 1,33 | 9 | 18 | 2 | 15 | Satisfaisante |
| **2** | 2,5 | 1 | 2,5 | 13 | 25 | 1,92 | 15 | bonne |
| **3** | 3 | 0,5 | 6 | 15 | 32 | 2,13 | 15 | Satisfaisante |
| **4** | 2 | 1,5 | 1,33 | 9 | 32 | 3,55 | 15 | Satisfaisante |
| **5** | 3 | 0,5 | 6 | 15 | 18 | 1,2 | 15 | Satisfaisante |
| **6** | 2,5 | 1,5 | 1,33 | 11 | 20 | 1,81 | 15 | bonne |
| **7** | 2,5 | 1 | 2,5 | 12 | 24 | 2 | 15 | Très bonne |
| **8** | 2,5 | 1 | 2,5 | 12 | 24 | 2 | 12 | bonne |
| **9** | 2,5 | 1 | 2,5 | 11 | 22 | 2 | 12 | bonne |
| **10** | 2,6 | 1,1 | 2,36 | 12 | 22 | 1,83 | 12 | Très bonne |
| **11** | 2,6 | 1,8 | 1,44 | 9 | 18 | 2 | 12 | satisfaisant |
| **12** | 2,6 | 0,5 | 5,2 | 15 | 30 | 2 | 12 | satisfaisant |
| **13** | 2,35 | 1,31 | 1,79 | 12,5 | 22 | 1,76 | 12 | Très bonne |

## Revendications

1. Système de coupe pour une tondeuse à cheveux comportant une lame mobile et une lame fixe, ladite lame mobile se déplaçant, en utilisation, dans un mouvement de va-et-vient avec une force F, **caractérisé en ce que** ladite lame mobile comporte un nombre de dents N de deux longueurs différentes (x) et (y) et présentant deux angles d'attaque α et β, la relation entre les deux longueurs et les angles d'attaque étant défini de la manière suivante:
- le rapport x/y est compris entre 1,33 et 6 ;
- le rapport β/α est compris entre 1,2 et 3,55 ;
avec
- α compris entre 9° et 15° ;
- β compris entre 18° et 32°.

2. Système de coupe selon la revendication 1, **caractérisé en ce que** la relation entre les deux longueurs et les angles d'attaque est:
- le rapport x/y est compris entre 1,5 et 3 ;
- le rapport β/α est compris entre 1,42 et 2,8 ;
avec
- α compris entre 10° et 14° ;
+ β compris entre 20° et 28°.

3. Système de coupe selon les revendications 1 ou 2, **caractérisé en ce que** la relation entre les deux longueurs et les angles d'attaque est:
- le rapport x/y est compris entre 1,54 et 2,6 ;
- le rapport β/α est compris entre 1,61 et 2,36 ;
avec
- α compris entre 11° et 13° ;
- β compris entre 20° et 24°.

4. Système de coupe selon l'une quelconque des revendications précédentes, **caractérisé en ce que** les variables (x, y) et α, β sont ajustées de telle manière que le nombre de dents N sur une lame mobile donnée reste constant.

5. Système de coupe selon l'une quelconque des revendications précédentes, **caractérisé en ce que** la longueur (x) est constante et que les seules variables sont la longueur (y) et les angles α et β.

6. Système de coupe selon l'une quelconque des revendications précédentes, **caractérisé en ce que** la somme α + β est constante.

7. Système de coupe selon l'une quelconque des revendications précédentes, **caractérisé en ce que** (x) est compris entre 2mm et 4mm, de préférence entre 2 et 3mm, et que (y) est compris entre 0,3mm et 2mm, de préférence entre 0,5 et 1,5mm.

8. Système de coupe selon l'une quelconque des revendications précédentes, **caractérisé en ce que** ladite force F est inférieure à 16 N.

9. Système de coupe selon l'une quelconque des revendications précédentes, **caractérisé en ce que** ladite force F est inférieure à 13 N.

10. Système de coupe selon l'une quelconque des revendications précédentes, **caractérisé en ce que** lesdites lames ont une épaisseur inférieure à 1 mm, de préférence inférieure à 0,8mm, de manière particulièrement préférée inférieure à 0,6 mm.

11. Tondeuse comportant un système de coupe selon l'une quelconque des revendications précédentes.

## Patentansprüche

1. Schneidesystem für Haarschneidemaschine, umfassend eine bewegliche Klinge und eine feststehende Klinge, wobei sich die bewegliche Klinge bei Benutzung in einer Hin- und Herbewegung mit einer Kraft F verlagert, **dadurch gekennzeichnet, dass** die bewegliche Klinge eine Anzahl von Zähnen N in zwei unterschiedlichen Längen (x) und (y), die zwei Angriffswinkel α und β aufweisen, umfasst, wobei das Verhältnis zwischen den zwei Längen und den Angriffswinkeln wie folgt definiert ist:
- das Verhältnis x/y liegt zwischen 1,33 und 6,
- das Verhältnis β/α liegt zwischen 1,2 und 3,55,
mit
- α zwischen 9° und 15°,
- β zwischen 18° und 32°.

2. Schneidesystem nach Anspruch 1, **dadurch gekennzeichnet, dass** das Verhältnis zwischen den zwei Längen und den Angriffswinkeln ist:
- das Verhältnis x/y liegt zwischen 1,5 und 3,
- das Verhältnis β/α liegt zwischen 1,42 und 2,8,
mit
- α zwischen 10° und 14°,
- β zwischen 20° und 28°.

3. Schneidesystem nach den Ansprüchen 1 oder 2, **dadurch gekennzeichnet, dass** das Verhältnis zwischen den zwei Längen und den Angriffswinkeln ist:
- das Verhältnis x/y liegt zwischen 1,54 und 2,6,
- das Verhältnis β/α liegt zwischen 1,61 und 2,36,
mit
- α zwischen 11° und 13°,
- β zwischen 20° und 24°.

4. Schneidesystem nach irgendeinem der vorangehenden Ansprüche, **dadurch gekennzeichnet, dass** die Variablen (x, y) und α, β derart eingestellt sind, dass die Anzahl von Zähnen N auf einer bestimmten beweglichen Klinge konstant bleibt.

5. Schneidesystem nach irgendeinem der vorangehenden Ansprüche, **dadurch gekennzeichnet, dass** die Länge (x) konstant ist und dass die einzigen Variablen die Länge (y) und die Winkel α und β sind.

6. Schneidesystem nach irgendeinem der vorangehenden Ansprüche, **dadurch gekennzeichnet, dass** die Summe α + β konstant ist.

7. Schneidesystem nach irgendeinem der vorangehenden Ansprüche, **dadurch gekennzeichnet, dass** (x) zwischen 2 mm und 4 mm, vorzugsweise zwischen 2 und 3 mm, liegt, und dass (y) zwischen 0,3 mm und 2 mm, vorzugsweise zwischen 0,5 und 1,5 mm, liegt.

8. Schneidesystem nach irgendeinem der vorangehenden Ansprüche, **dadurch gekennzeichnet, dass** die Kraft F kleiner als 16 N ist.

9. Schneidesystem nach irgendeinem der vorangehenden Ansprüche, **dadurch gekennzeichnet, dass** die Kraft F kleiner als 13 N ist.

10. Schneidesystem nach irgendeinem der vorangehenden Ansprüche, **dadurch gekennzeichnet, dass** die Klingen eine Dicke kleiner als 1 mm, vorzugsweise kleiner als 0,8 mm, in besonders bevorzugter Weise kleiner als 0,6 mm, haben.

11. Schneidemaschine, die ein Schneidesystem nach irgendeinem der vorangehenden Ansprüche umfasst.

## Claims

1. A cutting system for a hair clipper comprising a moving blade and a stationary blade, said moving blade moving, during use, in a back-and-forth movement with a force F, **characterized in that** said moving blade comprises a number of teeth N with two different lengths (x) and (y) and having two angles of attack α and β, the relationship between the two lengths and the angles of attack being defined as follows:
- the ratio x/y is comprised between 1.33 and 6;
- the ratio β/α is comprised between 1.2 and 3.55;
with
- α comprised between 9° and 15°;
- β comprised between 18° and 32°.

2. The cutting system according to claim 1, **characterized in that** the relationship between the two lengths and the angles of attack is such that:
- the ratio x/y is comprised between 1.5 and 3;
- the ratio β/α is comprised between 1.42 and 2.8;
with
- α comprised between 10° and 14°;
- β comprised between 20° and 28°.

3. The cutting system according to claims 1 or 2, **characterized in that** the relationship between the two lengths and the angles of attack is such that:
- the ratio x/y is comprised between 1.54 and 2.6;
- the ratio β/α is comprised between 1.61 and 2.36;
with
- α comprised between 11° and 13°;
- β comprised between 20° and 24°.

4. The cutting system according to any one of the preceding claims, **characterized in that** the variables (x, y) and α, β are adjusted such that the number of teeth N on a given moving blade remains constant.

5. The cutting system according to any one of the preceding claims, **characterized in that** the length (x) is constant and the only variables are the length (y) and the angles α and β.

6. The cutting system according to any one of the preceding claims, **characterized in that** the sum α + β is constant.

7. The cutting system according to any one of the preceding claims, **characterized in that** (x) is comprised between 2 mm and 4 mm, preferably between 2 and 3 mm, and (y) is comprised between 0.3 mm and 2 mm, preferably between 0.5 mm and 1.5 mm.

8. The cutting system according to any one of the preceding claims, **characterized in that** said force F is less than 16 N.

9. The cutting system according to any one of the preceding claims, **characterized in that** said force F is less than 13 N.

10. The cutting system according to any one of the preceding claims, **characterized in that** said blades have a thickness smaller than 1 mm, preferably smaller than 0.8 mm, particularly preferably smaller than 0.6 mm.

11. A hair clipper comprising a cutting system according to any one of the preceding claims.
